# FASCICULE DE BREVET EUROPEEN

(11) **EP 0 181 271 B1**
(45) Date de publication et mention de la délivrance du brevet: **18.05.1988**
(21) Numéro de dépôt: 85420172.0
(22) Date de dépôt: 01.10.1985
(51) Int. Cl.: B65D 41/34, B65D 55/02

(54) **Capsule à vis en matière plastique pour la fermeture inviolable d'un tube et utilisation de ladite capsule**
Kunststoffschraubkappe für den Sicherheitsverschluss einer Tube und der Gebrauch dieser Kappe
Plastic threaded cap for the inviolable closure of a tube, and the use of said cap

(30) Priorité: 03.10.1984 FR 8415348
(43) Date de publication de la demande: 14.05.1986
(73) Titulaire: CEBAL, F-92115 Clichy (FR)
(72) Inventeur: Schneider, Bernard, F-51800 Ste Menehould (FR); Jupin, Alain, F-51800 Ste Menehould (FR)
(74) Mandataire: Séraphin, Léon

(56) Documents cités:
- DE-A- 3 025 903
- FR-A- 2 276 238
- US-A- 3 731 849
- US-A- 4 098 419

## Description

L'invention concerne une capsule de bouchage à vis, en matière plastique, à système d'inviolabilité perfectionnée. Elle se rattache au domaine technique des éléments d'emballage.

### Exposé de l'art antérieur connu et du problème

Une capsule à vis selon le préambule de la revendication 1 est connue du document US-A-3 731 849. On connaît de nombreuses capsules à vis en matière plastique présentant un système d'inviolabilité. La demande de brevet EP-A-0 049 876 décrit ainsi une capsule à vis dont la bande d'inviolabilité est reliée à la partie inférieure de la jupe par des ponts sécables, cette bande d'inviolabilité comportant des languettes dont l'extrémité vient buter sous la contrebaque du récipient lors du vissage de fermeture. L'ouverture produit alors la séparation de la bande d'inviolabilité, séparation qui rend l'ouverture préalable évidente pour un utilisateur ou consommateur informé de la présentation initiale de l'emballage.

Dans le cas des capsules à vis utilisées pour la fermeture de tubes-doses de vaccin, des systèms d'inviolabilité à bande déchirable peuvent également être employés, mais la seule déchirure d'une bande d'inviolabilité n'est pas un signe d'ouverture préalable suffisant pour attirer avec sécurité l'attention de toutes les personnes qui peuvent avoir à utiliser ces doses de vaccin dans les différents pays et les différentes contrées. Aussi a-t-on cherché à mettre au point une capsule telle que, après fermeture du tube, la première ouverture produise une modification telle qu'aucun doute ne soit possible sur l'ouverture préalable de l'emballage. Accessoirement, on a cherché à en améliorer l'étanchéité.

### Exposé de l'invention

Le tube auquel s'applique l'invention présente une épaule raccordée au corps du tube et surmontée par une canule d'extrémité portant à sa base un filetage extérieur, tandis que la capsule de l'invention comporte, comme il est connu, une coiffe portant un filetage intérieur vissable sur le filetage extérieur de la canule du tube, ainsi que, à sa partie inférieure, une collerette inclinéetypiquement comme l'épaule du tube.

La surface inférieure de la collerette est alors, par exemple, tronconique, avec un angle au sommet du cône correspondant de l'ordre de 120°. Le vissage de la capsule sur le tube produit une fermeture étanche réalisée selon la façon habituelle par l'application et le coincement de la surface conique de l'intérieur de la coiffe de la capsule sur la surface conique extéreure de la canule d'extrémité du tube, ou mieux réalisée à l'aide d'une lèvre périphérique souple portée par l'intérieur de la coiffe de la capsule au niveau de la canule du tube.

Selon l'invention la collerette de la capsule comprend au moins une ouverture s'étendant jusqu'au pourtour de ladite collerette, et au moins une barrette d'inviolabilité située dans ladite ouverture, cette barrette étant reliée à la capsule par au moins un pont de liaison. Cette barrette est reliée à la capsule par au moins um, de préférnce par deux ponts de liaison, un pont longitudinal qui relie l'extrémité avant de la barrette au bord de la collerette délimitant l'avant de son ouverture de la collerette, et un pont transversal reliant le bord longitudinal interne de la barrette au bord longitudinal de la collerette délimitant cette même ouverture. Cette barrette porte en outre, sous sa face inférieure et près de son extrémité arrière dans le sens du dévissage de la capsule, un relief ne portant que ponctuellement, par une ou éventuellement par plusieurs très petites surfaces de contact, sur l'épaule du tube après vissage de la capsule. Enfin, la collerette comporte, sur le bord délimitant l'arrière de l'ouverture précédemment décrite, une face oblique inclinée vers le bas selon le sens du dévissage de la capsule.

Dans l'hypothèse où la collerette de la capsule de l'invention ne comporte qu'une ouverture et qu'une barrette associée ayant l'une et l'autre les particularités qui viennent d'être décrites, la fermeture inviolable du tube est obtenue par le vissage de la capsule, celle-ci venant par le relief du dessous de sa collerette buter de façon "ponctuelle" sur l'épaule du tube, puis par le soudage entraînant la formation d'au moins un point de soudure, avec écrasement de ce relief, à partir de son point de contact ou de butée. Ce soudage local est typiquement effectué par ultrasons, avec un réglage tel que, lors du dévissage de la capsule, les ponts de liaison cassent avant ce point de soudure. Le détachement complet de la barrette est alors obtenu par le début de la rotation libre de la capsule, la face oblique du bord délimitant l'arrière de l'ouverture de la collerette venant soulever et pousser l'extrémité arrière de la barrette en cassant son point de soudure.

La portée ponctuelle du relief de la face inférieure de la barrette sur l'épaule est préparée de diverses façons: par exemple, en utilisant un picot en relief, ou en utilisant une nervure transversale dont l'arête inférieure est inclinée, la hauteur de la nervure augmentant en allant de l'intérieur vers l'extérieur de la barrette. Du point de vue de la facilité de moulage et du mode de rupture de la barrette, il est intéressant d'utiliser une telle nervure transversale située dans le prolongement du pont de liaison transversal. Les ruptures sont alors typiquement lors du début du dévissage de la capsule: rupture par traction du pont de liaison longitudinal, puis rupture par cisaillement du pont de liaison transversal, puis légère rotation de la capsule et rupture du point de soudure grâce à l'action de la face oblique du bord délimitant l'arrière de l'ouverture de la collerette.

Une ouverture de la collerette de la capsule selon l'invention a habituellement 0,1 fois à 0,4 fois la longueur du pourtour de la collerette. Il est possible d'utiliser 2 ou 3 ouvertures espacées sur le pourtour de la collerette et 2 ou 3 barrettes associées à chacune de ses ouvertures, ces ouvertures et barrettes pouvant être de géométries différentes pour limiter le couple de rupture maximal nécessaire, il est alors préférable de décaler les positions des faces obliques inclinées situées sur les bords délimitant l'arrière des diverses ouvertures de sorte que, lors de l'ouverture de la capsule fermant le tube, les ruptures des points de soudure des barrettes se fassent de façon successive.

### Exemples

L'examen des exemples illustrés par les dessins permettra de mieux comprendre l'invention et de donner quelques explications complémentaires.

La figure 1 représente une première capsule selon l'invention, en vue de dessus.

La figure 2 représente la même capsule, en coupe axiale selon AA, vissée sur un tube également représenté en coupe axiale.

La figure 2 bis est un agrandissement local de la figure 2 centré sur la barrette de la collerette de la capsule, montrant l'appui de cette collerette sur l'épaule du tube.

Les figures 3a, 3b, 3c représentent une coupe cylindrique partielle de la collerette de la même capsule, à divers stades: capsule brute de fabrication (figure 3a, coupe selon BB), capsule vissée à fond sur le tube (figure 3b), et capsule soudée (figure 3c).

La figure 4 représente une deuxième capsule selon l'invention, en vue de dessus.

Des repères identiques sont employés pour les éléments semblables et de même fonction.

La capsule (1) du premier exemple (figures 1 et 2) comporte comme il est connu dans l'art antérieur une coiffe (2) portant trois nervures de préhension (3), une collerette légèrement inclinée (4) et à l'intérieur de sa coiffe (2) un filetage (5) vissable sur le filetage extérieur (6) de la canule (7) du tube (8). La collerette (4) comporte une ouverture (9) s'étendant sur toute sa largeur et sur environ 20 % de la longueur de son pourtour, et une barrette (10) reliée à la capsule (1) par deux ponts de liaison (11, 12): un pont longitudinal (11) qui relie l'extrémité avant (13) de la barrette (10) au bord (14) de la collerette (4) délimitant l'avant de son ouverture (9), et un pont transversal (12) qui relie le bord longitudinal (16) de la collerette (4) délimitant cette même ouverture (9). Ces deux ponts (11,12) fixent la position de la barrette (10) pendant les transports et de façon suffisante pour la fermeture du tube (8) par la capsule (1) par vissage de la capsule (1) et soudage de la barrette (10).

Comme on le voit sur la figure 2, la collerette (4) a sensiblement la même inclinaison que l'épaule (17) du tube (8). La barrette (10) porte sous sa face inférieure une nervure (18), ici dans le prolongement de son pont de liaison transversal (12), et l'arête inférieure (19) de cette nervure est inclinée, la hauteur de la nervure (18) augmentant en allant vers l'extérieur de la barrette (10), de sorte que, après vissage de la capsule (1) sur le tube (8) (figure 2), la barrette (10) porte sur l'épaule (17) du tube (8) par une surface de contact (20) ponctuelle ou quasi ponctuelle (figure 2 bis) proche du bord arrière (21) de la barrette (10) (figure 2 bis).

Les mots "avant" et "arrière" de la présente description se réfèrent par convention au sens de rotation de la capsule lors de son dévissage, sens représenté par la flèche (22) sur chacune des figures 1, 3a, 3b, 3c et 4.

La collerette (4) de la capsule (1) présente en outre, en plus de l'ouverture (9) et de la barrette d'inviolabilité (10) ainsi reliée à la capsule (1) par deux ponts de liaison (11, 12) et munie d'un relief (18) assurant sa portée ponctuelle sur l'épaule (17) du tube (8) lors du vissage à fond de la capsule (1) sur ce tube, une face oblique (23) située sur le bord (24) délimitant l'arrière de l'ouverture (9) et inclinée vers le bas selon le sens (22) du dévissage de la capsule. Cette face oblique (23) est telle que, une fois les ponts de liaison (11, 12) rompus par l'effort de dévissage et la capsule (1) tournant alors par rapport au tube (8) tandis que la barrette (10) reste fixe par suite de la présence du point de soudure (200) qui la relie à l'épaule (17) du tube (8) (figure 3c), elle permet de soulever le bord arrière (21) de la barrette (10) et de rompre le point de soudure (200) par arrachement ou par cisaillement, la barrette (10) étant alors complètement détachée du récipient et le dévissage de la capsule (1) devenant libre. La face oblique transversale (23) joue ainsi le rôle d'une lame biseautée râclant la surface de l'épaule (17) du tube (8) et s'insérant par son arête libre (25) sous le bord arrière (21) de la barrette (10), qui est soulevé ici de 0,3 à 0,5 mm de l'épaule (17) du tube (8) par le point de soudure (200). De façon à avoir pour ce biseau une rigidité suffisante tout en limitant le couple nécessaire pour la rupture du point de soudure (200), la face oblique (23) fait un angle optimal de 30 à 35° avec la direction de l'axe de la capsule, et il a été déterminé que de façon générale cet angle devait de préférence être compris entre 25 et 40° .

Pour compléter la description de ce premier exemple, les figures 3a à 3c représentent une coupe partielle à l'endroit de la barrette, coupe sectionnant le pont de liaison longitudinal (11) ainsi que la nervure (18) de la barrette (10) dans la région de son contact ponctuel (20). Les représentations sont limitées à la surface de coupe BB. La figure 3a correspond à la capsule non vissée, on y voit de gauche à droite en coupe le bord (24) délimitant l'arrière de l'ouverture (9) de la collerette (4) et formant la face oblique (23), puis la barrette (10) portant sous sa face inférieure (26) la nervure (18) dont l'arête inférieure (19) porte le point de contact "ponctuel" (20) proche du bord arrière (21) de la barrette (10), puis le pont (11) de liaison de la barrette (10) avec le bord (14) de la collerette situé à l'avant de son ouverture (9). Les faces latérales (27, 28) de la nervure (18) définissant son arête inférieure (19) font entre elles un angle ici égal à 60° environ, et la hauteur maximale de la nervure (18) correspondant au niveau du point (20) par rapport à la face inférieure (26) de la barrette (10) est de 0,7 mm. Dans le cas général, l'angle entre les faces (27,25) est de préférence compris entre 50 et 70°, cela au moins dans la région du point de relief maximal ou point de contact (20) et la hauteur maximale de la nervure (18) par rapport a la face inférieure (26) est de préférence comprise entre 0,5 et 1 mm, de façon à obtenir un point de soudure (200) satisfaisant. Ce point de soudure (200) doit être plus solide que chacun des ponts de liaison (11, 12) pour la sollicitation du dévissage, et pas trop solide de façon à être rompu sans effort excessif par le moyen déjà décrit de la face oblique (23), qui fait selon la présente coupe un angle optimal de 30 à 35° avec la direction X de l'axe de la capsule (1).

La figure 3b montre les mêmes éléments que la figure 3a, pour la position vissée sur le tube. Tandis que la collerette (4) est appliquée correctement sur l'épaule (17) du tube (8), ou très voisine de cette épaule (17), de part et d'autre de son ouverture (9), la barrette (10) est soulevée avec un maximum d'écartement par rapport à l'épaule (17) du tube (8) dans sa zone arrière extérieure, voisine du point de contact (20). Grâce à son rattachement à la capsule (1) par les deux ponts de liaison (11, 12) et à ce point de contact (20), la barrette (10) est fermement appliquée sur l'épaule (17) du tube (8).

La figure 3c se place après soudage de la barrette (10), le tube étant bouché par la capsule de façon inviolable. Le point de soudure (200) à été formé au moyen d'une tête de soudage ultrasonore classique appliquée sur la barrette (10). Dans ce soudage, la nervure (18) s'est écrasée, de sorte que la hauteur du point soudé (200) fixant à cet endroit l'écartement de la barrette (10) et de l'épaule (17) du tube est de 0,4 mm environ. De façon générale, la hauteur de la liaison soudée (200) correspondant à une hauteur maximale préférentielle de nervure comprise entre 0,5 et 1 mm est typiquement comprise entre 0,2 et 0,6 mm. De telles hauteurs correspondent à un choix de conditions de soudage ultrasonore facilement exécuté par l'homme de métier. L'écartement ainsi réalisé entre la barrette (10) et l'épaule (17) du tube (8) permettra l'action de la face oblique (23), action qui a déjà été décrite.

On voit sur la figure 1, que l'intérieur de la coiffe (2) de la capsule (1) porte, au niveau de la canule (7) du tube (8) une lèvre d'étanchéité périphérique (29) dirigée vers le bas formant un repli de la surface intérieur de la coiffe (2). La souplesse de cette lèvre (29) permet d'absorber les déformations dues à un traitement de stérilisation du tube fermé sans perte d'étanchéité.

Une réalisation pratique de capsule correspondant au premier exemple est décrite ci-après en ce qui concerne ses caractéristiques selon l'invention, en se référant aux mêmes figures. Il s'agit d'une capsule en polypropylène pour la fermeture d'un petit tube-dose de vaccin, tube en polypropylène. La capsule a une hauteur totale de 22 mm, un diamètre interieur de 5 mm au niveau de son filetage (5), et en bas de sa coiffe (2) portant trois nervures de préhension (3), une collerette (4) inclinée de 30° environ sur l'horizontale de diamètre extérieur 12 mm et d'épaisseur 1,2 mm. La largeur de la face inférieure de la collerette (4) est de 3 mm, celle de sa face supérieure est de 2,5 mm, et la collerette comporte une ouverture (9) s'étendant sur toute cette largeur de 2,5 mm et sur une longueur curviligne d'environ 8 mm, correspondant à un angle d'environ 70°, c'est à-dire encore à environ 22 % de la longueur de pourtour de la collerette (4).

La barrette (10) est identique à une portion de la collerette (4), elle à pour largeur 1 5 mm et est de 2,5 mm plus courte que l'ouverture (9). Elle est reliée à la capsule (1) par un pont longitudinal (11) dont l'extérieur est dans le prolongement du pourtour de la collerette (4) et du bord longitudinal externe de la barrette (10), de longueur 1,5 mm et de section droite environ 0,35 x 0,35 mm, et par un pont transversal (12) de longueur 1 mm et de section droite environ 0,35 x 0,35 mm situé dans le prolongement d'une fine nervure portée par la face inférieure (26) de la barrette (10) à 1,5 mm du bord arrière (21) de la barrette. Le corps de la barrette (10) est ainsi à 1 mm du bord longitudinal incurvé de la collerette (4) qui délimite l'ouverture (9), et respectivement à 1,5 mm du bord (14) et à 1 mm de l'extrémité (25) du bord (24) qui délimitent l'ouverture (9).

La nervure (18) a une hauteur maximale de 0,7 mm avec une arête inférieure (19) inclinée de façon à ne porter que "ponctuellement" sur l'épaule (17) du tube (8). Enfin, le bord (24) délimitant l'arrière de l'ouverture (9) est chanfreiné sur toute son épaisseur, ce chanfrein formant une face oblique (23) faisant un angle de 30° avec la direction de l'axe de la capsule et dirigée vers le bas.

Un échantillon de tube fermé par cette capsule est facilement ouvert, cette ouverture produisant la séparation de la barette d'inviolabilité. L'ouverture ou creux de la collerette est très apparente, et son contraste est augmenté par une coloration de la capsule.

Un deuxième exemple est schématisé par la figure 4, qui montre l'utilisation du dispostif d'inviolabilité en trois exemplaires sur une même capsule (100). Les trois barrettes (10, 10', 10' ') ont des géométries et des ponts de liaison est nervures identiques. Les ouvertures correspondantes (9, 9', 9") sont espacées de façon quelconque le long du pourtour de la collerette (4). Les écartements respectifs entre les extrémités arrières (21, 21', 21") des barrettes (10, 10',10") et les bords (24, 24', 24") délimitant l'arrière des ouvertures (9, 9', 9") vont en augmentant de 1 à 1 5 mm en allant d'une barrette à l'autre. Cette mesure obtenue par l'allongement successif des ouvertures (9') et (9") permettra d'opérer les ruptures des points de soudure des barrettes (10, 10', 10") au moyen des faces obliques (23, 23', 23") de façon successive. Une conception de la capsule (100) avec plusieurs barrettes (10, 10', 10,") peut avoir de l'intérêt pour rendre la première ouverture du tube encore plus manifeste s'il en est besoin.

La capsule de l'invention s'adapte le plus souvent à des tubes de diamètre compris entre 10 et 50 mm, et sa collerette a alors une épaisseur comprise entre 1 et 1,5 mm et un diamètre compris entre 10 et 50 mm. La collerette a en général une largeur minimale de 2 mm et la ou les barrettes ont une largeur minimale de 1 mm. La capsule est typiquement soit en polypropylène soit en polyéthylène, elle est habituellement en polypropylène dans le cas d'un tube à usage pharmaceutique. Le tube associé à la capsule est lui aussi typiquement en l'une des deux matières précédentes.

Les applications de la capsule de l'invention comprennent le conditionnement des vaccins, des collyres oculaires et d'autres produits pharmaceutiques, ainsi que de divers produits industriels tels que des colles.

## Revendications

1. Capsule à vis en matière plastique pour la fermeture inviolable d'un tube également en matière plastique, ledit tube (8) présentant une épaule (17) raccordée au corps du tube et surmontée par une canule (7) portant à sa base un filetage extérieur (6), et ladite capsule (1) comportant une coiffe (2), qui porte un filetage intérieur (5) vissable sur ledit filetage extérieur (6) de ladite canule (7) dudit tube (8) et un moyen d'étanchéité (29), ainsi que, à sa partie inférieure, une collerette (4) inclinée sensiblement comme l'épaule (17) du tube (8), caractérisée en ce que ladite collerette (4) comprend au moins une ouverture (9) s'étendant jusqu'à son pourtour et au moins une barrette (10) située dans ladite ouverture (9) et reliée à la capsule (1) par au moins un pont de liaison (11, 12) ladite barrette (10) portant sous sa face inférieure (26) et près de son bord arrière (21) selon le sens de dévissage (22) de ladite capsule (1) un relief (18) ne portant que par une ou des surfaces de contact ponctuelles (20) sur ladite épaule (17) dudit tube (8) après vissage de ladite capsule (1) sur ledit tube (8), et ladite collerette (4) comportant en outre, sur le bord (24) délimitant l'arrière de l'ouverture (9), une face oblique (23) inclinée vers le bas selon ledit sens de dévissage (22) de la capsule (1).

2. Capsule selon la revendication 1, caractérisé en ce que sa barette (10) est reliée à la capsule (1) par deux ponts de liaison (11, 12), un pont longitudinal (11) reliant l'extrémité avant (13) de la barette (10) au bord (14) de la collerette (4) délimitant l'avant de l'ouverture correspondante (9), et un pont transversal (12) qui relie le bord longitudinal interne (15) de la barrette (10) au bord longitudinal (16) de la collerette (4) délimitant ladite ouverture (9).

3. Capsule selon la revendication 2, caractérisée en ce que le pont de liaison transversal (12) est situé au niveau du relief (18) porté par la face inférieure de la barrette (10).

4. Capsule selon la revendication 3, caractérisée en ce que ledit relief est une nervure (18) dont l'arête inférieure (19) est inclinée de façon à ce qu'elle porte par son extrémité (20) sur l'épaule (17) du tube (8) lors du vissage de ladite capsule (1) sur ledit tube (8), et en ce que le pont de liaison transversal (12) est situé dans le prolongement de ladite nervure (18).

5. Capsule selon la revendication 4, caractérisée en ce que les faces latérales (27, 28) définissant l'arête inférieure (19) de la ne font entre elles un angle compris entre 50 et 70°, et en ce que la hauteur maximale de la nervure (18) par rapport à la face inférieure (26) de la barrette (10) est de 0,5 à 1 mm.

6. Capsule selon l'une quelconque des revendications 1 à 5, caractérisée en ce que la face oblique (23) située sur le bord (24) délimitant l'arrière de l'ouverture (9) de sa collerette (4) est inclinée de 25 à 40° par rapport à la direction de l'axe (X) de ladite capsule (1).

7. Capsule selon l'une quelconque des revendications 1 à 6, caractérisé een ce qu'elle comprend deux ou trois barrettes (10, 10', 10") espacées sur le pourtour de la collerette (4), chaque barrette (10) étant associée aux éléments définis par les revendications précédentes, et en ce que les espacements respectifs des faces obliques (23, 23', 23") et des bords arrière (21, 21', 21") des barrettes (10, 10', 10") sont différents, de sorte que, lors de la première ouverture de ladite capsule (100) fermant le tube, les ruptures des points de soudures des barrettes (10, 10', 10") se fassent de façon successive.

8. Capsule selon l'une quelconque des revendications 1 à 7, caractérisée en ce qu'elle comporte à l'intérieur de sa coiffe (2), au niveau de la canule (7) du tube (8), une lèvre d'étanchéité périphérique (29).

9. Utilisation de la capsule (1, 100) de l'une quelconque des revendications 1 à 8, pour la fermeture inviolable d'un tube (8), dans laquelle on visse ladite capsule (1, 100) à fond sur ledit tube (8), puis dans laquelle on relie ladite capsule (1, 100) à l'épaule (17) dudit tube (8) par le soudage d'au moins un relief (18) situé sous la face inférieure (26) de la barrette (10) ou d'au moins une barrette (10, 10', 10") de la collerette (4) de ladite capsule (1, 100), ledit relief (18) ne portant que ponctuellement sur ladite épaule (17) dudit tube (8).

10. Utilisation de la capsule (1,100) selon la revendication 9, caractérisée en ce que le soudage est effectué par ultrasons.

## Patentansprüche

1. Kunststoffschraubkappe für den Sicherheitsverschluß einer Kunststofftube, welche Tube (8) eine Schulter (17) aufweist, die an den Körper der Tube anschließt und über der eine Kanüle (7) angesetzt ist, die an ihrer Basis ein Außengewinde (6) trägt, und welche Kappe (1) einen Kappenkörper (2), der ein Innengewinde (5) trägt, das auf das Außengewinde (6) der Kanüle (7) der Tube (8) schraubbar ist, und ein Abdichtungsmittel (29) sowie an ihrem unteren Ende einen Kragen (4) aufweist, der genau wie die Schulter (17) der Tube (8) geneigt ist, dadurch gekennzeichnet, daß der Kragen (4) wenigstens eine Offning (9), die sich bis zu seinem Außenumfang erstreckt, und wenigstens einen in der Öffnung (9) liegenden und mit der Kappe (1) durch wenigstens eine Verbindungsbrücke (11, 12) verbundenen Steg (10) aufweist, welcher Steg (10) unter seiner Unterseite (26) und nahe seinem Hinterrand (21) gemäß der Abschraubungsrichtung (22) der Kappe (1) ein Relief (18) trägt, das nur mit einer oder einigen Punktkontaktoberflächen (20) auf der Schulter (17) der Tube (8) nach dem Abschrauben der Kapsel (1) auf der Tube anliegt wobei der Kragen (4) außerdem an der die Hinterseite der Öffnung (9) begrenzenden Kante (24) eine nach unten gemäß der Abschraubrichtung (22) der Kappe (1) geneigte Fläche (23) hat.

2. Kappe nach dem Anspruch 1, dadurch gekennzeichnet, daß ihr Steg (10) mit der Kappe (1) durch zwei Verbindungsbrücken (11, 12) verbunden ist, wobei eine Längsbrücke (11) das Vorderende (13) des Stegs (10) mit dem Rand (14) des Krigens (4), der die Vorderseite der entsprechenden Öffnung (9) begrenzt, und eine Querbrücke (12) den inneren Längsrand (15) des Stegs (10) mit dem Längsrand (16) des die Öffnung (9) begrenzenden Kragens (4) verbinden.

3. Kappe nach dem Ansprüch 2, dadurch gekennzeichnet, daß die Querverbindungsbrücke (12) auf Höhe des Reliefs (18) liegt, das von der Unterseite des Stegs (10) getragen wird.

4. Kappe nach dem Ansprüch 3, dadurch gekennzeichnet, daß das Relief eine Rippe (18) ist, deren untere Kante (19) derirt geneigt ist, daß sie mit ihrem Ende (20) auf der Schulter (17) der Tube (8) beim Aufschrauben der Kappe (1) auf die Tube (8) aufliegt, und daß die Querverbindungsbrücke (12) in der Verlängerung dieser Rippe (18) liegt.

5. Kappe nach dem Ansprüch 4, dadurch gekennzeichnet, daß die die Unterkante (19) der Rippe (18) bildenden Seitenflächen (27, 28) unter sich einen Winkel im Bereich von 50 - 70° bilden und daß die Maximalhöhe der Rippe (18) bezüglich der Unterseite (26) des Stegs (10) 0,5 - 1 mm ist.

6. Kappe nach irgendeinem der Ansprüche 1 - 5, dadurch gekennzeichnet, daß die schräge Fläche (23), die an der Kante (24) liegt, die die Hinterseite der Öffnung (9) ihres Kragens (4) begrenzt um 25 - 40° gegenüber der Richtung der Achse (X) der Kappe (1) geneigt ist.

7. Kappe nach irgendeinem der Ansprüche 1 - 6, dadurch gekennzeichnet, daß sie zwei oder drei um den Umfang des Kragens (4) beabstandete Stege (10, 10', 10") aufweist, wobei jeder Steg (10) den durch die vorstehenden Ansprüche definierten Elementen zugeordnet ist, und daß die entsprechenden Abstände der Schrägflächen (23, 23', 23") und der Hinterkanten (21, 21', 21") der Stege (-10, 10', 10") derart unterschiedlich sind, daß beim ersten Öffnen der die Tube verschließenden Kappe (100) die Brüche der Schweißpunkte der Stege (10, 10', 10") nacheinander erfolgen.

8. Kappe nach irgendeinem der Ansprüche 1 - 7, dadurch gekennzeichnet, daß sie im Inneren ihres Kappenkörpers (2) auf Höhe der Kanüle (7) der Tube (8) eine Umfangsdichtlippe (29) aufweist.

9. Verwendung der Kappe (1, 100) nach irgendeinem der Ansprüche 1 - 8 für den Sicherheitsverschluß einer Tube (8), bei der man die Kappe (1, 100) am Unterende auf die Tube (8) aufschraubt, bei der man dann die Kappe (1, 100) mit der Schulter (17) der Tube (8) durch Verschweißen wenigstens eines unter der Unterseite (26) des Stegs (10) oder wenigstens eines Stegs (10, 10', 10") des Kragens (10) oder wenigstens eines Stegs liegenden Reliefs (18) verbindet, wobei das Relief (18) nur punktuell auf der Schulter (17) der Tube (8) ruht.

10. Verwendung der Kippe (1, 100) nich dem Anspruch 9, dadurch gekennzeichnet, daß das Verschweißen durch Ultraschall vorgenommen wird.

## Claims

1. A screw-threaded cap composed of plastics materials for the inviolable closure of a tube also composed of plastics material, said tube (8) having a shoulder (17) connected to the body of the tube and surmounted by a nozzle (7) bearing at its base an external screw thread (6), and said cap (1) comprising a cover (2) bearing an internal screw thread (5) which can be screwed onto said external screw thread (6) of said nozzle (7) of said tube (8) and a sealing means (29) as well as, at its lower portion, a flange (4) which is inclined substantially as the shoulder (17) of the tube (8), characterised in that said flange (4) comprises at least one opening (9) extending to its periphery . and at least one strip (10) situated in said opening (9) and connected to the cap (1) by at least one connecting bridge (11, 12), said strip (10) bearing beneath its lower face (26) and close to its rear edge (21) according to the unscrewing direction (22) of said cap (1) a relief (18) which bears by only one or more punctual contact surfaces (20) on said shoulder (17) of said tube (8) after screwing said cap (1) on said tube (8), and said flange (4) also comprising, on the edge (24) defining in the rear of the opening (9), an oblique face (23) which is inclined downwards according to said unscrewing direction (22) of cap (1).

2. A cap according to claim 1, characterised in that its strip (10) is connected to the cap (1) by two connecting bridges (11, 12), a longitudinal bridge (11) connecting the front end (13) of the strip (10) to the edge (14) of the flange (4) defining the front of the corresponding opening (9) and the transverse bridge (12) which connects the internal longitudinal edge (15) of the strip (10) to the longitudinal edge (16) of the flange (4) defining said opening (9).

3. A cap according to claim 2, characterised in that the transverse connecting bridge (12) is located in the region of the relief (18) borne by the lower face of the strip (10).

4. A cap according to claim 3, characterised in that said relief is a rib (18) of which the lower edge (19) is inclined so that it rests by its end (20) on the shoulder (17) of the tube (8) when said cap (1) is screwed onto said tube (8), and in that the bridge for transverse connection (12) is located in the extension of said rib (18).

5. A cap according to claim 4, characterised in that the lateral faces (27, 28) defining the lower edge (19) of the rib (18) form between them an angle of between 50 and 70°, and in that the maximum height of the rib (18) relative to the lower face (26) of the strip (10) is from 0.5 to 1 mm.

6. A cap according to any one of claims 1 to 5, characterised in that the oblique face (23) located on the edge (24) defining the rear of the opening (9) of its flange (4) is inclined at 25 to 40° to the direction of the axis X of said cap (1).

7. A cap according to any one of claims 1 to 6, characterised in that it comprises two or three strips (10, 10', 10") spaced over the periphery of the flange (4), each strip (10) being associated with the elements defined by the preceding claims, and in that the respective spacinas between the oblique faces (23, 23', 23") and the rear edges (21, 21', 21 ") of the strips (10, 10', 10") differ such that, when said cap (100) closing the tube is opened for the first time, the spot welds on the rods (10, 10', 10") are broken successively.

8. A cap according to any one of claims 1 to 7, characterised in that it comprises a peripheral sealing lip (29) inside its cover (2) in the region of the nozzle (7) of the tube (8).

9. Use of the cap (1, 100) according to any one of claims 1 to 8 for the inviolable closure of a tube (8), in which said cap (1, 100) is screwed down on said tube (8), then in which said cap (1,100) is connected to the shoulder (17) of said tube (8) by welding at least one relief (18) located beneath the lower face (26) of the strip (10) or at least one strip (10, 10', 10') of the flange (4) of said cap (1, 100), said relief (18) bearing only punctually on said shoulder (17) of said tube (8).

10. Use of the cap (1,100) according to claim 9, characterised in that welding is effected by ultrasound.
